# EUROPÄISCHE PATENTSCHRIFT

(11) **EP 1 155 475 B1**
(45) Veröffentlichungstag und Bekanntmachung des Hinweises auf die Patenterteilung: **11.09.2002**
(21) Anmeldenummer: 00901060.4
(22) Anmeldetag: 05.01.2000
(51) Int. Cl.: H01R 13/625, H01R 13/631

(54) **ELEKTRISCHER STECKVERBINDER**
ELECTRIC PLUG-IN CONNECTOR
CONNECTEUR ELECTRIQUE A FICHES

(30) Priorität: 30.01.1999 DE 19903712
(43) Veröffentlichungstag der Anmeldung: 21.11.2001
(73) Patentinhaber: Leopold Kostal GmbH & Co. KG, 58507 Lüdenscheid (DE); ZF Friedrichshafen AG, 88046 Friedrichshafen (DE); SIEMENS AKTIENGESELLSCHAFT, 80333 München (DE)
(72) Erfinder: EPE, Peter, D-57368 Lennestadt (DE); SOMMER, Stefan, D-88348 Saulgau (DE); FRITZSCHE, Christian, D-93047 Regensburg (DE)
(74) Vertreter: Schröter & Haverkamp
(86) Internationale Anmeldenummer: EP0000032
(87) Internationale Veröffentlichungsnummer: WO00045470

(56) Entgegenhaltungen:
- EP-A- 0 355 276
- US-A- 5 642 999
- US-A- 5 662 488

## Beschreibung

Die Erfindung bezieht sich auf das Gebiet von elektrischen Steckverbindern zum Erstellen einer elektrischen Verbindung zwischen zwei durch eine Wand voneinander getrennten elektrischen Bereichen. Insbesondere betrifft die Erfindung einen elektrischen Steckverbinder umfassend ein elektrische Steckerkontakte tragendes erstes Steckverbindungsteil, ein elektrische Kontaktbuchsen enthaltendes zweites Steckverbindungsteil und eine zum Durchgreifen durch eine in einer Wand befindlichen Montageöffnung ausgelegte Führungshülse, an deren einem Ende das erste Steckverbindungsteil und an deren anderem Ende das zweite Steckverbindungsteil angeordnet sind, welchem Steckverbinder Mittel zu seiner Fixierung an der Wand zugeordnet sind.

Derartige elektrische Steckverbinder werden beispielsweise bei einem Einsatz von Getriebesteuersystemen in Kraftfahrzeugen benötigt. In einem solchen Fall ist die Getriebewand die Wand oder Trennwand zwischen einer innerhalb des Getriebegehäuses befindlichen Elektrikplatte, auf der zu ihrer elektrischen Kontaktierung ein elektrischer Steckerkontakte tragendes Steckerteil mit einem Stiftgehäuse angeordnet ist. Zur Kontaktierung der elektrischen Steckerkontakte des Steckerteiles ist ein Steckbuchsenteil vorgesehen, welches zur Erstellung des gewünschten elektrischen Steckverbinders mit den in dem Steckbuchsenteil enthaltenen Kontaktbuchsen auf die elektrischen Steckkontakte aufsteckbar ist. Das Steckbuchsenteil ist an dem einen Ende eines Leitungssatzes angeordnet, dessen anderes Ende an den Ein- und Ausgängen einer Steuerelektronik zur Überwachung und Steuerung der in dem Getriebegehäuse enthaltenen Elektronik angeschlossen sind.

Ein solcher Steckverbinder ist aus dem Gebrauchsmuster DE 297 21 908 U1 bekannt. Bei dem in diesem Dokument beschriebenen elektrischen Steckverbinder ist das Steckerteil, wie oben beschrieben, Teil der Elektrikplatte, von der die elektrischen Steckerkontakte zur Getriebewand weisend abragen. Die Steckerkontaktanordnung ist von einem stegartigen Aufnahmerand begrenzt. Durch diesen Aufnahmerand wird eine Aufnahme zur Aufnahme einer Führungshülse gebildet. Die Führungshülse ist von der Elektrikplatte nach oben durch die Getriebewand hindurchragend angeordnet und grenzt innenseitig an den Aufnahmerand. Die Führungshülse ist mit dem Aufnahmerand durch eine Bügelklammer verbunden. Mit einem außenseitig Verriegelungsnuten aufweisenden Abschnitt ragt die Führungshülse auf der der Elektrikplatte gegenüberliegenden Seite aus der Getriebewand heraus. Die Verriegelungsnuten dienen zum Verriegeln eines dem Steckbuchsenteil zugeordneten Bajonettringes zur Sicherung der erstellten elektrischen Steckverbindung.

Der Bajonettring weist an seinem einsteckseitigen Ende einen Abstützflansch auf, der sich auf der äußeren Oberfläche der Getriebewand abstützt. Die Bajonettverriegelung ist so ausgelegt, daß beim Aufsetzen des Bajonettringes bzw. beim Drehen desselben zur Herbeiführung einer Verriegelung die Führungshülse in einem bestimmten Maße aus der Getriebewand herausgezogen wird. An der Getriebewand sind zur Elektrikplatte weisende kerbnagelähnlich wirkende Elemente angeordnet, die in entsprechende der Elektrikplatte zugeordnete Zentrier- und Befestigungsbuchsen eingreifen. Beim Verriegeln des Bajonettringes an der Führungshülse und dem dadurch bedingten Herausziehen der Führungshülse bzw. Heranziehen der Elektrikplatte an die Getriebewand werden die kerbnagelähnlich wirkenden Elemente in die diesen zugeordneten Zentrier- und Befestigungsbuchsen eingedrückt. Nach einem Aufsetzen des Bajonettringes ist sodann der elektrische Steckverbinder sowie die dem Steckerteil zugehörige Elektrikplatte an der Getriebewand befestigt.

Nachteilig ist bei diesem bekannten Steckverbinder, daß zur Montage des Steckverbinders die Führungshülse mittels einer Bügelklammer an dem Stiftgehäuse befestigt werden muß. Daher eignet sich dieser bekannte Steckverbinder nicht für solche Anwendungen, in denen zur Herbeiführung einer elektrischen Kontaktierung nicht hinter die die beiden elektrischen Bereiche trennende Wand gegriffen werden kann. Mitunter stellen sich ferner die zur Befestigung an der Trennwand eingesetzten kerbnagelähnlich wirkenden Elemente als nicht ganz ideale Lösung dar. Bei einer sogenannten "Blindmontage", bei der eine elektrische Kontaktierung zwischen den beiden Steckverbindungsteilen herbeigeführt werden soll, wobei das hinter der Wand befindliche Steckverbindungsteil - das Stiftgehäuse - nur durch die Montageöffnung in der Wand hindurch erreichbar ist, kann nicht erkannt werden, ob eine bestimmungsgemäße Befestigung der Elektrikplatte an der Innenseite der Wand tatsächlich hergestellt worden ist.

Die Zuverlässigkeit die aus der DE 297 21 908 U1 bekannte Steckverbinderbefestigung an der Wand ist maßgeblich von der Qualität des Reibschlusses zwischen der Mantelfläche der kerbnagelähnlich wirkenden Elemente und den zylindrischen Innenflächen der Zentrier- und Befestigungsbuchsen abhängig. Soll eine Verbindung, die hohen Auszugskräften standhält, hergestellt werden, so bedarf dies einer solchen Bemaßungskonfigurierung von den kerbnagelähnlich wirkenden Elementen und den Zentrier- und Befestigungsbuchsen, das erstere mit hoher Kraft in die letztere eingepreßt werden müssen. Mit der Zahl der verwendeten Befestigungspunkte - üblicherweise sind etwa drei vorgesehen - nimmt auch die zur Herstellung der Verbindung benötigte Kraft zu. Dabei können Herstellungstoleranzen in der Anordnung der Zentrier- und Befestigungsbuchsen sowie der kerbnagelähnlich wirkenden Elemente dazu führen, daß nach einem Aufsetzen der Getriebewand die Elektrikplatte unerwünscht unter Spannung steht.

Ausgehend von diesem diskutierten Stand der Technik liegt der Erfindung somit die Aufgabe zugrunde, einen eingangs genannten gattungsgemäßen elektrischen Steckverbinder dergestalt weiterzubilden, daß mit diesem nicht nur eine sichere "Blindmontage" möglich ist, sondern mit der ebenfalls eine spannungsfreie Befestigung an der Trennwand möglich ist.

Diese Aufgabe wird erfindungsgemäß dadurch gelöst, daß das eine Steckverbindungsteil und die Führungshülse zusammenwirkende Verbindungsmittel aufweisen, mit denen unter Ausübung einer rotatorischen Montagebewegung auf die Führungshülse eine Verbindung der beiden Teile in einer mit der Längsachse der Führungshülse fluchtenden Anordnung erfolgt, sowie Haltemittel umfaßt, mit denen das Steckverbindungsteil auf der einen Seite der Wand in Richtung der Längsachse der Führungshülse verschieblich mit einem Anschlag zum Begrenzen des von der Führungshülse weg gerichteten Verschiebebetrages des Steckverbindungsteils gehalten ist, und daß der Führungshülse Mittel zum Festlegen der Führungshülse auf der dem einen Steckverbindungsteil gegenüberliegenden Wandseite zugeordnet sind.

Bei dem erfindungsgemäßen elektrischen Steckverbinder sind als Verbindungsmittel zum Befestigen der Führungshülse an dem einen, hinter einer Trennwand befindlichen Steckverbindungsteil solche eingesetzt, mit denen eine Verbindung dieser beiden Teile ohne zusätzliche Elemente herbeiführbar ist. Zudem wird die Verbindung zwischen der Führungshülse und dem Verbindungsmittel durch Ausüben einer rotatorischen Montagebewegung auf die Führungshülse hergestellt, so daß durch Drehen der Führungshülse die Verbindung zwischen diesen beiden Teilen herstellbar ist. Kann aus bestimmten Gründen diese Drehbewegung nicht oder nicht vollständig ausgeübt werden, ist für den Monteur spürbar, daß eine bestimmungsgemäße Befestigung nicht möglich ist. Damit das auf der nicht zugänglichen Wandseite angeordnete Steckverbindungsteil in entsprechender Position fluchtend mit der Montageöffnung der Wand angeordnet ist, ist ein Halter vorgesehen. Von diesem Halter wird das Steckverbindungsteil in Richtung der Längsachse der Führungshülse verschieblich getragen. Eine Anschlagordnung begrenzt den von der Führungshülse weg gerichteten Verschiebebetrag des Steckverbindungsteils, damit beim Montieren der Führungshülse das Steckverbindungsteil nicht weg gedrückt wird. Zur Befestigung des Steckverbinders an der Wand sind der Führungshülse Mittel zugeordnet, die eine Befestigung der Führungshülse an der zugänglichen Wandseite ermöglichen. Eine Befestigung des Steckverbinders an der Wand erfolgt somit in einem Bereich des Steckverbinders, der jederzeit zugänglich ist, so daß auch eine Demontage des Steckverbinders von der Wand ohne weiteres möglich ist.

Die Verbindungsmittel zum Verbinden der durch die Wand durchgreifenden Führungshülse mit dem dahinter befindlichen Steckverbindungsteil können beispielsweise nach Art eines Gewindes oder nach Art einer Bajonettverriegelung ausgebildet sein. Bei Ausgestaltung einer Bajonettverriegelung ist es zweckmäßig, die Verrielgungskulisse als Ringkörper auszubilden und dem Steckverbindungsteil zuzuordnen, wohingegen der Führungshülse radial abragende Verriegelungszapfen zugeordnet sind. Das Vorsehen einer Bajonettverriegelung erlaubt eine rasche und sichere Montage der Führungshülse an dem Steckverbindungsteil. Die Verriegelungskulisse des Steckverbindungsteils kann ausgehend von einer Einstecköffnung zum Einsetzen der Verriegelungszapfen in einer Ebene senkrecht zur Längsachse der Führungshülse oder auch mit einem geneigten Abschnitt ausgebildet sein, welche Neigung quer zur Längsachse gerichtet ist und von der Einstecköffnung wegweisend geneigt ist. Im letzteren Fall wird das Steckverbindungsteil beim Befestigen der Führungshülse zur Führungshülse hingezogen, so daß das Steckverbindungsteil aus einer Montageposition im Halter in eine Steckverbindungsposition gebracht werden kann.

Als Mittel zum Festlegen der Führungshülse an der zugänglichen Wandseite kann beispielsweise eine radial an der Führungshülse angeformte Befestigungslasche mit einer zur Wand weisenden Öffnung vorgesehen sein, in die eine Schraube zum Festlegen der Führungshülse an der Wand einsetzbar ist oder bereits eingesetzt ist. Durch Festlegen der Führungshülse mit dem daran befestigten Steckverbinder an der Wand ist der gesamte Steckverbinder an der Wand fixiert.

Als Haltemittel des Steckvebindungsteil können mehrere Haltefüße vorgesehen sein, die bezüglich ihrer Breite mit Spiel in einer Führungsnut eines dem Steckverbindungsteil zugeordneten Halters gehalten sein. Die Füße können beispielsweise an einer Trägerplatte des Steckverbindungsteils angeformt sein und durch ihre Materialelastizität in der Führungsnut gehalten sein.

Eine elektrische Verbindung zwischen dem nicht zugänglichen Steckverbindungsteil, welches beispielsweise das mit einem Stiftgehäuse versehene Steckerteil sein kann, und den elektrischen/elektronischen Komponenten, die auf einem von dem Steckverbindungsteil beabstandeten Schaltungsträger angeordnet sind, ist durch flexible Leiter, beispielsweise einen Folienleiter hergestellt. Auftretenden Vibrationen zwischen der die elektrischen/elektronischen Komponenten tragenden Einheit und der Trennwand werden auf diese Weise nicht von der einen auf die andere Einheit übertragen.

Weitere Vorteile und Weiterbildungen sind Bestandteil der übrigen Unteransprüche sowie der nachfolgenden Beschreibung eines Ausführungsbeispieles unter Bezugnahme auf die beigefügten Figuren. Es zeigen:
- **Fig. 1:**: in einer perspektivischen Ansicht nach Art einer Explosionsdarstellung einen elektrischen Steckverbinder,
- **Fig. 2:**: der elektrische Steckverbinder der Figur 1 nach einer Montage der Führungshülse und
- **Fig. 3:**: einen Längsschnitt durch die Anordnung der Figur 2 entlang der Schnittebene A-B.

Ein elektrischer Steckverbinder 1, von dem in den Figuren das eine Steckverbindungsteil 2 und eine Führungshülse 3 gezeigt sind, dient zum Kontaktieren, der innerhalb eines Kraftfahrzeuggetriebes angeordneten elektrischen und/oder elektronischen Komponenten. Der Ausschnitt einer Getriebegehäusewand ist in den Figuren mit dem Bezugszeichen 4 gekennzeichnet.

Bei dem Steckverbindungsteil 2 handelt es sich um ein Steckerteil, in dem ein elektrische Steckerkontakte tragendes Stiftgehäuse 5 eingesetzt ist. Das Stiftgehäuse 5 ist unter Belassung eines Montagespaltes 6 von einem konzentrischen Ringkörper 7 umgeben, in dessen Wandung Verriegelungskulissen 8 als Teil einer Bajonettverriegelung eingebracht sind. Zur Führungshülse 3 weisend ist jeder Verriegelungskulisse 8 eine Einstecköffnung 9 zugeordnet, in die jeweils ein an der Führungshülse 3 angeformter Verriegelungszapfen 10 einsetzbar ist.

Das Steckerteil 2 ist auf einem Träger 11 angeordnet, von dem nach unten abragend vier Haltefüße 12, 12' angeformt sind. An ihrem freien Ende weisen die Haltefüße 12, 12' einen unteren Anschlag 13, 13' auf. Mit Abstand zu dem Anschlag 13, 13' sind Rastnocken 14, 14' angeordnet, die zum Halten des Trägers 11 und somit des Steckerteils 2 an einem Halter 15 dienen. Der Halter 15 wiederum ist innerhalb des Getriebes befestigt. Zum Halten der Haltefüße 12, 12' greifen diese jeweils in eine Führungsnut 16, 16' ein, wobei die erzielte Führung mit einem gewissen Spiel versehen ist.

Die Führungsnuten 16' weisen in ihrem oberen Bereich einen die Weite der Führungsnut 16' vergrößernden Absatz 17 auf; in den größeren Führungsnutabschnitt greift eine an dem Steckerteil 2 angeformte Lasche 18 ein. Durch die Lasche 18 und den Absatz 17 ist die mögliche Bewegung des Steckerteils 2 in Richtung der Längsachse der Führungshülse 3 begrenzt.

Die Führungshülse 3 weist eine achsiale Längserstreckung auf, die ausreichend lang bemessen ist, daß diese mit ihrem unteren Endbereich mit den Verriegelungszapfen 10 in die Verriegelungskulissen 8 des Steckerteils 2 eingreifen kann und anschließend soweit aus einer in der Getriebewand 4 angeordneten Montageöffnung 19 mit ihrem anderen Ende herausreicht, das an diesem Ende das andere, in den Figuren nicht dargestellte Steckverbindungsteil - das Steckbuchsenteil - aufgesetzt werden kann. Radial von der Führungshülse 3 nach außen abragend ist eine Befestigungslasche 20 angeformt, in die eine Befestigungsschraube 21 eingesetzt ist. Die Befestigungsschraube 21 durchgreift die Befestigungslasche 20, so daß mit Hilfe dieser Anordnung die Führungshülse 3 an der Außenseite der Getriebewand 4 befestigbar ist.

Figur 2 zeigt die an der Getriebewand 4 montierte Anordnung der Figur 1. Dabei ist zunächst die Führungshülse 3 mit ihrem unteren Endbereich in den Montagespalt 6 des Steckerteils 2 eingesetzt worden, wobei die Verriegelungszapfen 10 in die Verriegelungskulissen 8 des Steckverbindungsteils 2 eingeführt und unter Ausübung einer im Uhrzeigersinn gerichteten Drehbewegung darin verschoben worden sind. Die Verriegelungskulissen 8 weisen einen von den Einstecköffnungen 9 weggerichteten geneigten Abschnitt auf, so daß bei einer Drehbewegung der Führungshülse 3 das Steckerteil 2 zur Führungshülse 3 hin bewegt wird. Beim ersten Einsetzen der Führungshülse 3 in den Montagespalt 6 ist das Steckerteil 2 in Montagerichtung der Führungshülse 3 weg bewegt worden, welche Bewegung durch Aufsetzen der Laschen 18 auf den Absätzen 17 begrenzt worden ist. Durch diese Anschlagwirkung konnte die Führungshülse 3 mit einem umfänglich angeordneten Dichtungsring in dem Montagespalt 6 eingedrückt werden. Die bestimmungsgemäße Position der Führungshülse 3 in der Montageöffnung 19 der Getriebewand 4 ist erreicht, wenn die Befestigungslasche 20 auf dem in Figur 2 gezeigten Hohlzapfen 22 aufliegt. In dem Hohlzapfen 22 ist ein Gewinde eingeschnitten, so daß die durch die Befestigungslasche 20 durchgreifende Befestigungsschraube 21 zur Befestigung der Führungshülse 3 und zum Halten der gesamten Anordnung an der Getriebewand 4 dient. In dieser, an der Getriebewand 4, festgelegten Anordnung ist das Steckerteil 2 nur lose von dem Halter 15 umgeben.

Das Eingreifen der Verriegelungszapfen 10 der Führungshülse 3 in die Verriegelungskulissen 8 des Steckerteils 2 wird aus der Schnittdarstellung der Figur 3 ersichtlich. Die Führungshülse 3 ist gegenüber dem Ringkörper 7 mit einem Dichtring 23 abgedichtet. Die Führungshülse 3 trägt einen weiteren Dichtring 24, der zum Abdichten des zwischen der Führungshülse 3 und der Montageöffnung 19 befindlichen Spaltes dient.

Der Ringkörper 7 zeigt oberseitig einen nach innen gerichtete Fase 25, die nach Art eines Trichters zum Selbstfinden des Montagespaltes 6 durch die vordere Stirnseite der Führungshülse 3 beim Montieren derselben dient. Unterstützt wird die Selbstfindung des Montagespaltes 6 durch die mit Spiel vorgesehene Anordnung des Steckerteils 2 mit seinen Haltefüßen 12, 12' in der Halterung 15.

Außenseitig ist in den oberen Abschnitt der Führungshülse 3 eine Verriegelungskulisse 26 zum Befestigen des in den Figuren nicht dargestellten Steckbuchsenteils im Wege einer Bajonettverriegelung eingebracht.

Zum Schutz des montierten Steckverbinders 1 an der Getriebewand 4 ist eine Schutzwand 27 vorgesehen, die den Montagebereich teilweise umgibt.

### Zusammenstellung der Bezugszeichen

- 1: Elektrischer Steckverbinder
- 2: Steckverbindungsteil, Steckerteil
- 3: Führungshülse
- 4: Getriebewandausschnitt
- 5: Stiftgehäuse
- 6: Montagespalt
- 7: Ringkörper
- 8: Verriegelungskulisse
- 9: Einstecköffnung
- 10: Verriegelungszapfen
- 11: Träger
- 12, 12': Haltefüße
- 13, 13': Anschlag
- 14: Rastnocken
- 15: Halter
- 16, 16': Führungsnut
- 17: Absatz
- 18: Lasche
- 19: Montageöffnung
- 20: Befestigungslasche
- 21: Befestigungsschraube
- 22: Hohlzapfen
- 23: Dichtung
- 24: Dichtung
- 25: Anschrägung, Fase
- 26: Schutzwand
- 27: Verriegelungskulisse

## Patentansprüche

1. Elektrischer Steckverbinder umfassend ein elektrische Steckerkontakte tragendes erstes Steckverbindungsteil (2), ein elektrische Kontaktbuchsen enthaltendes zweites Steckverbindungsteil und eine zum Durchgreifen durch eine in einer Wand (4) befindlichen Montageöffnung (19) ausgelegte Führungshülse (3), an deren einem Ende das erste Steckverbindungsteil (2) und an deren anderem Ende das zweite Steckverbindungsteil befestigt sind, welchem Steckverbinder (1) Mittel zu seiner Fixierung an der Wand (4) zugeordnet sind, **dadurch gekennzeichnet, daß** das eine Steckverbindungsteil (2) und die Führungshülse (3) zusammenwirkende Verbindungsmittel (8, 10) aufweisen, mit denen unter Ausübung einer rotatorischen Montagebewegung auf die Führungshülse (3) eine Verbindung der beiden Teile (2, 3) in einer mit der Längsachse der Führungshülse (3) fluchtenden Anordnung erfolgt, sowie Haltemittel (12, 12') umfaßt, mit denen das Steckverbindungsteil (2) auf der einen Seite der Wand (4) in Richtung der Längsachse der Führungshülse (3) verschieblich mit einem Anschlag zum Begrenzen des von der Führungshülse (3) weg gerichteten Verschiebebetrages des Steckverbindungsteils (2) gehalten ist, und daß der Führungshülse Mittel zum Festlegen der Führungshülse auf der dem einen Steckverbindungsteil (2) gegenüberliegenden Wandseite zugeordnet sind.

2. Steckverbinder nach Anspruch 1, **dadurch gekennzeichnet, daß** als Verbindungsmittel zum Verbinden des einen Steckverbindungsteils (2) mit der Führungshülse (3) eine Bajonettverriegelung vorgesehen ist, deren Verriegelungskulisse (8) dem einem Steckverbindungsteil (2) und deren Verriegelungszapfen (10) der Führungshülse (3) zugeordnet sind.

3. Steckverbinder nach Anspruch 2, **dadurch gekennzeichnet, daß** die Verriegelungskulisse (8) des einem Steckverbindungsteils (2) ausgehend von einer Einstecköffung (9) zum Einsetzen der Verriegelungszapfen (10) in die Verriegelungskulisse (8) einen quer zur Längsachse geneigten Abschnitt aufweist, dessen Neigung von der Einstecköffnung (9) weg gerichtet ist.

4. Steckverbinder nach Anspruch 2 oder 3, **dadurch gekennzeichnet, daß** die Verriegelungskulisse (8) die äußere Wand eines Ringkörpers (7) ist, deren zur Führungshülse (3) hin weisender Rand innenseitig angefast ist.

5. Steckverbinder nach einem der Ansprüche 1 bis 4, **dadurch gekennzeichnet, daß** die Führungshülse (3) eine radial angeformte Befestigungslasche (20) mit einer zur Wand weisenden Öffnung aufweist, in die eine Schraube (21) zum Befestigen der Führungshülse (3) auf der Wand (4) eingesetzt ist.

6. Steckverbinder nach einem der Ansprüche 1 bis 5, **dadurch gekennzeichnet, daß** als Haltemittel des einen Steckverbindungsteils (2) mehrere Haltefüße (12, 12') vorgesehen sind, die bezüglich ihrer Breite mit Spiel in einer Führungsnut (16, 16') eines diesseits der Wand (4) ortsfest angeordneten Halters (15) gehalten sind.

7. Steckverbinder nach Anspruch 6, **dadurch gekennzeichnet, daß** die Haltefüße (12, 12') an einer dem Steckverbindungsteil (2) zugeordneten Trägerplatte (11) angeformt sind und durch ihre Materialelastiziät in der Führungsnut (16, 16') gehalten sind.

8. Steckverbinder nach Anspruch 6 oder 7, **dadurch gekennzeichnet, daß** als Anschlag eine von dem Steckverbindungsteil (2) radial abragende Lasche (18) vorgesehen ist, die in einem Abschnitt der Führungsnut (16) des Halters (15) geführt ist und zur Begrenzung des Verschiebebetrages mit einem in der Führungsnut (16') angeordneten Absatz (17) als Anschlag zusammenwirkt.

## Claims

1. Electrical plug-in connector, including a first plug-in connecting member (2) which carries electrical plug contacts, a second plug-in connecting member which contains electrical contact bushes, and a guide sleeve (3) which is adapted to extend through a mounting aperture (19) situated in a wall (4), the first plug-in connecting member (2) being secured at one end of said guide sleeve, and the second plug-in connecting member being secured at the other end of said guide sleeve, means being associated with said plug-in connector (1) to fix it on the wall (4), **characterised in that** the one plug-in connecting member (2) and the guide sleeve (3) have co-operating connecting means (8, 10), a connection between the two component parts (2, 3) being established with said connecting means in an arrangement, which is in alignment with the longitudinal axis of the guide sleeve (3), so as to exert a rotary mounting movement on the guide sleeve (3), and said connection includes retaining means (12, 12'), whereby the plug-in connecting member (2) is retained on the one side of the wall (4), so as to be displaceable in the direction of the longitudinal axis of the guide sleeve (3), by means of a stop member for defining the amount of displacement of the plug-in connecting member (2) directed away from the guide sleeve (3, and **in that** means for placing the guide sleeve securedly on the wall side, situated opposite the one plug-in connecting member (2), are associated with the guide sleeve.

2. Plug-in connector according to claim 1, **characterised in that** a bayonet-type locking mechanism is provided as the connecting means for connecting the one plug-in connecting member (2) to the guide sleeve (3), the locking slide (8) of said locking mechanism being associated with the one plug-in connecting member (2), and the locking pin (10) of said locking mechanism being associated with the guide sleeve (3).

3. Plug-in connector according to claim 2, **characterised in that** the locking slide (8) of the one plug-in connecting member (2) has, extending from an insert aperture (9) for inserting the locking pin (10) into the locking slide (8), a portion which is inclined transversely relative to the longitudinal axis, the inclination of said portion being directed away from the insert aperture (9).

4. Plug-in connector according to claim 2 or 3, **characterised in that** the locking slide (8) is the external wall of an angular body (7), the edge of said wall, which points towards the guide sleeve (3), being chamfered on the inside.

5. Plug-in connector according to one of claims 1 to 4, **characterised in that** the guide sleeve (3) has a radially moulded-on securing lug (20) provided with an aperture, which points towards the wall, and into which aperture there is inserted a screw (21) for securing the guide sleeve (3) on the wall (4).

6. Plug-in connector according to one of claims 1 to 5, **characterised in that** a plurality of retaining feet (12, 12') are provided as the retaining means for the one plug-in connecting member (2), which feet are retained with some clearance in respect of their width in a guide groove (16, 16') in a holder (15), which is disposed in a stationary manner on this side of the wall (4).

7. Plug-in connector according to claim 6, **characterised in that** the retaining feet (12, 12') are provided on a carrier plate (11), which is associated with the plug-in connecting member (2), and said feet are retained in the guide groove (16, 16') by their material resilience.

8. Plug-in connector according to claim 6 or 7, **characterised in that** a lug (18), which protrudes radially from the plug-in connecting member (2), is provided as the stop member, said lug being guided in a portion of the guide groove (16) in the holder (15) and co-operating with a shoulder portion (17), which is disposed in the guide groove (16'), as the stop member for defining the amount of displacement.

## Revendications

1. Connecteur électrique à fiches comprenant un premier élément enfichable (2) supportant des contacts électriques enfichables, un second élément enfichable contenant des douilles de contact électriques ainsi qu'une douille de guidage (3), placée sur une ouverture de montage (19) qui traverse une paroi (4) et comportant à une extrémité le premier élément de connexion enfichable (2) et à l'autre extrémité le second élément de connexion enfichable, lequel connecteur à fiches (1) dispose de moyens pour permettre sa fixation sur la paroi (4), **caractérisé en ce qu'**un élément de connexion enfichable (2) et la douille de guidage (3) présentent des moyens de jonction (8, 10) agissant conjointement grâce auxquels peut s'établir, en exerçant, lors du montage, un mouvement rotatif sur la douille de guidage (3), une jonction des deux éléments (2, 3) qui s'aligneraient ainsi dans l'axe longitudinal de la douille de guidage (3), ainsi que des moyens de maintien (12, 12') au moyen desquels l'élément de connexion enfichable (2) serait maintenu d'un côté de la paroi (4), en direction de l'axe longitudinal de la douille de guidage (3), avec une butée pour limiter l'amplitude du décalage entre la douille de guidage (3) et l'élément de connexion enfichable (2), et **en ce que** la douille de guidage (3) dispose de moyens pour arrêter la position de la douille de guidage sur le côté de la paroi qui fait face à un élément de connexion enfichable (2).

2. Connecteur à fiches selon la revendication 1, **caractérisé en ce que** les moyens de jonction prévus pour solidariser l'élément de connexion enfichable (2) avec la douille de guidage (3) soient un verrouillage baïonnette dont les coulisses de verrouillage (8) correspondent à l'élément de connexion enfichable (2) et dont les tourillons de verrouillage (10) correspondent à la douille de guidage (3).

3. Connecteur à fiches selon la revendication 2, **caractérisé en ce que** la coulisse de verrouillage (8) de l'élément de connexion enfichable (2) présente, en partant d'une ouverture d'enfichage (9) pour engager les tourillons de verrouillage (10) dans la coulisse de verrouillage (8), perpendiculairement à l'axe longitudinal une section inclinée dont l'inclinaison s'éloigne de l'ouverture de montage (9).

4. Connecteur à fiches selon la revendication 2 ou 3, **caractérisé en ce que** la coulisse de verrouillage (8) soit la paroi extérieure d'un corps circulaire (7), dont le bord intérieur, orienté vers la douille de guidage (3), est chanfreiné.

5. Connecteur à fiches selon l'une des revendications 1 à 4, **caractérisé en ce que** la douille de guidage (3) présente radialement un collier de fixation (20) moulé avec une ouverture orientée vers la paroi, dans laquelle est engagée une vis (21) pour fixer la douille de guidage (3) à la paroi (4).

6. Connecteur à fiches selon l'une des revendications 1 à 5, **caractérisé en ce que** les moyens de maintien prévus sur l'élément de connexion enfichable (2) soient plusieurs pattes d'appui (12, 12'), qui sont maintenues, avec du jeu par rapport à leur largeur, dans la rainure de guidage (16, 16') d'un appui (15) disposé fermement d'un côté de la paroi (4).

7. Connecteur à fiches selon la revendication 6, **caractérisé en ce que** les pattes d'appui (12, 12') soient moulées sur un support (11) affecté à l'un des éléments de connexion enfichable (2) et soient maintenues dans la rainure de guidage (16, 16') grâce à l'élasticité de leurs matériaux.

8. Connecteur à fiches selon la revendication 6 ou 7, **caractérisé en ce qu'**un collier (18) dépassant radialement d'un élément de connexion enfichable (2) soit prévu pour faire office de butée et soit guidé dans une section de la rainure de guidage (16) de l'appui (15) et agisse conjointement avec un décrochement (17) aménagé dans la rainure de guidage (16'), le tout faisant office de butée pour limiter l'amplitude de décalage.
